# FASCICULE DE BREVET EUROPEEN

(11) **EP 1 913 854 B1**
(45) Date de publication et mention de la délivrance du brevet: **30.03.2016**
(21) Numéro de dépôt: 07118290.1
(22) Date de dépôt: 11.10.2007
(51) Int. Cl.: A47K 3/40, A47K 3/30

(54) **Cabine de douche avec rebord**
Duschkabine mit Rand
Shower cabin with raised edge

(30) Priorité: 12.10.2006 FR 0608918
(43) Date de publication de la demande: 23.04.2008
(73) Titulaire: Aurlane, 75008 Paris (FR)
(72) Inventeur: Doumenc, Sébastien, 75116 Paris (FR); Doumenc, Aurore, 75116 Paris (FR)
(74) Mandataire: Intès, Didier Gérard André

(56) Documents cités:
- DE-A1- 10 313 391
- DE-U1-202004 006 959
- GB-A- 2 184 942
- US-A1- 2004 034 922

## Description

La présente invention concerne une cabine de douche comportant un bac et des parois.

Les cabines de douche sont couramment utilisées dans des salles de bains d'habitations, car elles permettent un gain de place comparé à une baignoire. De telles cabines sont typiquement placées contre un mur, ou dans un coin de la salle de bains. Une cabine de douche comprend un système d'arrivée d'eau (typiquement un tuyau et un pommeau de douche), un bac muni d'une évacuation d'eau, et des parois verticales situées sensiblement sur la périphérie du bac, et qui en font le tour. Au moins une de ces parois est configurée comme une porte qui peut être ouverte pour permettre à l'utilisateur d'entrer et de sortir de la cabine (par exemple la porte pivote ou coulisse par rapport au bac). Ces parois délimitent latéralement l'espace de la cabine et ont pour objet d'empêcher l'eau d'être projetée à l'extérieur de la cabine.

Dans la description qui suit, les adjectifs "intérieur" et "extérieur" font référence à une orientation vers le centre du bac de douche et en direction opposée de ce centre, respectivement.

Lorsqu'un utilisateur prend une douche dans une cabine de douche, l'eau est projetée le long des parois de la cabine. Des gouttes d'eau suintent alors le long des parois à l'extérieur de la cabine. Cette eau s'accumule sur le sol et à la longue entraîne des dégâts. Ainsi, l'eau peut endommager le sol autour de la cabine de douche. En particulier, lorsque la cabine est placée contre un mur, l'eau accumulée dans l'espace entre la cabine et le mur stagne (car cet espace est difficile d'accès), et humidifie et endommage ce mur.

Pour éviter que l'eau ne sorte de la cabine pendant qu'un utilisateur prend une douche et pour rendre la cabine étanche, on peut utiliser un gel (par exemple de silicone) à l'interface entre le bas des parois et le bac. On peut aussi munir le bas de chaque paroi d'une languette en matériau souple qui comble l'espace entre chaque paroi et le bac, tout en permettant à celle de ces parois qui joue le rôle de porte de se déplacer par rapport au bac. Ces solutions ont l'inconvénient qu'il est nécessaire de réaliser une étape supplémentaire (application d'un gel, ou pose de languettes sur les parois) lors de la fabrication ou de l'installation de la cabine de douche dans une salle de bains. La réalisation de cette étape supplémentaire est coûteuse en temps, et financièrement.

Les documents GB 2184942, US 2004/034922 et DE 10313391 présentent plusieurs exemples de cabines de douche munies d'un système permettant de recueillir et déverser l'eau s'écoulant sur les parois extérieures de la cabine. Leur montage s'avère cependant complexe, et les structures proposées peuvent ne pas s'avérer satisfaisantes sur la durée.

La présente invention vise à remédier à ces inconvénients, ou tout au moins à les atténuer.

L'invention vise à proposer une cabine de douche qui est apte à empêcher l'eau de sortir de cette cabine, sans qu'il soit nécessaire d'appliquer de gel ou de poser des languettes sur les parois, et d'une manière générale qui permette de simplifier la fabrication ou l'installation de la cabine de douche.

Ce but est atteint grâce aux caractéristiques de la revendication 1. Le bac comporte un rebord périphérique qui remonte le long des faces extérieures des parois, et un réseau de gouttières situé vers l'intérieur du bac par rapport au rebord, ce rebord étant apte à bloquer l'eau suintant le long des faces extérieures, et le réseau de gouttières étant apte à récolter cette eau et à la drainer vers l'intérieur du bac.

Grâce à ces dispositions, l'eau suintant le long des faces extérieures des parois ne coule plus à l'extérieur du bac, puisqu'elle est retenue par le rebord périphérique, ce rebord remontant suffisamment haut le long des faces extérieures des parois pour recueillir toute l'eau qui suinte le long de ces faces extérieures pendant que l'utilisateur prend une douche. Le réseau de gouttières draine alors cette eau vers l'intérieur du bac où elle est évacuée, de telle sorte que cette eau ne sort pas de la cabine de douche. De plus, lorsque la cabine de douche est placée contre un mur, l'épaisseur du rebord maintient les parois de la douche éloignées de ce mur, ce qui minimise l'humidification de ce mur.

Le réseau de gouttières comprend une gouttière périphérique qui possède un rebord intérieur, et des gouttières convergentes reliant cette gouttière périphérique et l'intérieur du bac, les parois reposant sur la face supérieure du rebord intérieur.

Ainsi, les parois sont bien maintenues en place par rapport au rebord périphérique du bac de douche, l'eau pouvant s'écouler vers l'intérieur du bac par les gouttières convergentes.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une vue de dessus du bac d'une cabine de douche selon l'invention,
- la figure 2 est une coupe partielle du bac de la figure 1 et d'une paroi d'une cabine de douche selon l'invention, selon la ligne II-II de la figure 1.

Comme représenté sur la figure 1, le bac de douche 1 de la cabine de douche comprend sur toute sa périphérie un rebord périphérique 20. Par exemple, la face extérieure 24 du rebord périphérique 20 constitue la face extérieure du bac 1. Ce rebord périphérique 20 s'étend vers le haut (c'est-à-dire perpendiculairement au plan de la figure 1). Immédiatement à l'intérieur de la face intérieure 22 du rebord périphérique 20, c'est-à-dire à la base du rebord périphérique 20, le bac 1 comporte un réseau de gouttières. Dans le cas représenté, ce réseau est constitué d'une gouttière périphérique 10 située à la base du rebord périphérique 20 et apte à récolter l'eau, et des gouttières convergentes 30 sensiblement perpendiculaires à cette gouttière périphérique 10 et reliant cette gouttière périphérique 10 et l'intérieur du bac 1, et aptes à drainer l'eau vers l'intérieur du bac 1.

La gouttière périphérique 10 s'étend sur toute la périphérie du bac de douche 1. Par exemple, la gouttière périphérique 10 est continue tout le long de l'extrémité inférieure de la face intérieure 22. Alternativement, cette gouttière 10 peut être discontinue, ou s'étendre le long d'une partie seulement du rebord périphérique du bac 1.

Les gouttières convergentes peuvent être plus ou moins perpendiculaires à la gouttière périphérique 10, du moment qu'elles drainent efficacement l'eau vers l'intérieur du bac 1.

Le bac 1 comporte plusieurs gouttières convergentes 30 pour permettre un bon écoulement de l'eau. Par exemple, le bac 1 comporte au moins quatre gouttières convergentes 30.

La figure 2 détaille la structure de la périphérie de la cabine de douche, et en particulier le positionnement des parois 40 par rapport au rebord périphérique 20.

Chacune des parois 40 est sensiblement verticale, et située de telle sorte que son extrémité inférieure 41 est adjacente à la face intérieure 22 du rebord périphérique 20. Ainsi, la partie inférieure de la face extérieure 44 d'une paroi 40 est en regard de cette face intérieure 22. La face intérieure 22 du rebord périphérique 20 est sensiblement parallèle à la face extérieure 44 de la paroi 40 avec laquelle elle est en regard. L'espace entre la face intérieure 22 et la face extérieure 44 est faible, afin d'économiser de la place, mais suffisamment important pour permettre à l'eau qui s'écoule sur cette face extérieure 44 de couler dans cet espace vers le bas jusqu'à la gouttière périphérique 10. La face intérieure 22 et la face extérieure 44 ne se touchent donc pas. Cette gouttière périphérique 10 se situe essentiellement en dessous des faces inférieures 49 des parois 40.

Le rebord périphérique 20 remonte suffisamment haut le long des faces extérieures 44 pour recueillir toute l'eau qui suinte le long de ces faces extérieures pendant que l'utilisateur prend une douche. C'est la combinaison de cette hauteur du rebord 20 par rapport à la face inférieure 49 d'une paroi 40, et de l'espace entre la face intérieure 22 et la face extérieure 44, qui constitue un volume suffisant pour recueillir cette eau et l'empêcher de déborder au-dehors du bac avant qu'elle ne s'écoule par le réseau de gouttières.

Avantageusement, le bord intérieur haut 28 du rebord périphérique 20, c'est-à-dire le bord faisant la jonction entre le sommet 27 du rebord 20 et sa face intérieure 22, est arrondi, comme représenté sur la figure 2. Ainsi, le bord intérieur 28 et les faces extérieures 44 des parois 40 se comportent comme un entonnoir qui peut recueillir l'eau plus facilement.

Si la cabine de douche est placée contre un mur, ce mur est éloigné des parois 40 d'au moins l'épaisseur du rebord périphérique 20, c'est-à-dire de la distance entre la face intérieure 22 et la face extérieure 24 de ce rebord 20. Ainsi, l'humidification du mur est minimisée.

La gouttière périphérique 10 posséde un rebord intérieur 65, les parois 40 reposant sur la face supérieure 67 de ce rebord intérieur 65. La hauteur entre le fond de la gouttière périphérique 10 et la face supérieure 67 est suffisante pour permettre à l'eau de s'écouler librement dans la gouttière périphérique 10. Aux emplacements des gouttières convergentes 30 le rebord intérieur 67 est donc interrompu. Ainsi, l'eau peut s'écouler vers l'intérieur du bac 1 par les gouttières convergentes, l'eau passant sous la face inférieure 49 des parois 40.

Le rebord intérieur 65 se prolonge vers l'intérieur et vers le fond 70 du bac 1 par un mur annulaire 62, ce fond 70 étant situé en contrebas de la face supérieure 67 du rebord intérieur 65. Le fond 70 constitue la partie intérieure du bac, et possède une bonde 50 par laquelle toute l'eau du bac 1 peut s'évacuer.

Idéalement, les gouttières convergentes 30 sont penchées vers le centre du bac 1. La gouttière périphérique 10 se situe donc en hauteur par rapport au fond 70 du bac 1. Ainsi, l'eau s'écoule par gravité de la gouttière périphérique 10 vers le fond 70.

Aux extrémités radialement intérieures 32 des gouttières convergentes 30, c'est-à-dire au niveau du mur annulaire 62 du rebord intérieur 65, ces gouttières convergentes 30 débouchent par exemple en hauteur par rapport au fond 70. Ainsi, les extrémités radialement intérieures 32 des gouttières convergentes 30 se prolongent vers l'intérieur du bac 1 par une paroi annulaire 72 qui rejoint le fond 70, cette paroi annulaire étant une partie du mur annulaire 62. Le fond 70 se situe donc en contrebas des extrémités radialement intérieures 32. Cette paroi annulaire 72 permet ainsi de contenir l'eau si l'évacuation de celle-ci par la bonde 50 ne s'effectue pas assez rapidement.

Alternativement, les extrémités radialement intérieures 32 des gouttières convergentes 30 peuvent déboucher directement au niveau du fond 70.

Le bac peut avoir une forme quelconque. Par exemple, le bac 1 peut avoir une forme arrondie. Alternativement, le bac 1 peut avoir une forme polygonale.

Le bac 1 peut être fabriqué par tout procédé de moulage. Le rebord 20 et le réseau de gouttières sont moulés avec le bac 1, de telle sorte que le bac 1 forme une pièce d'un seul tenant.

## Revendications

1. Cabine de douche comportant un bac (1) et des parois (40), ledit bac (1) comportant un rebord périphérique (20) qui remonte le long des faces extérieures (44) desdites parois (40), et un réseau de gouttières situé vers l'intérieur dudit bac (1) par rapport audit rebord (20), ledit rebord (20) étant apte à bloquer l'eau suintant le long desdites faces extérieures (44), et le réseau de gouttières étant apte à récolter cette eau et à la drainer vers l'intérieur dudit bac (1), ledit réseau de gouttières étant constitué d'une gouttière périphérique (10) située à la base dudit rebord (20) et apte à récolter l'eau, et de gouttières convergentes (30) reliant ladite gouttière périphérique (10) et l'intérieur dudit bac (1), et aptes à drainer l'eau vers l'intérieur dudit bac (1), ladite gouttière périphérique (10) possèdant un rebord intérieur (65), ladite cabine étant **caractérisée en ce que** lesdites parois (40) reposent sur la face supérieure (67) dudit rebord intérieur (65), ledit rebord (20) et ledit réseau de gouttières étant moulés avec le dit bac (1).

2. Cabine de douche selon la revendication 1 **caractérisée en ce que** le bord intérieur haut (28) du rebord périphérique (20) est arrondi.

3. Cabine de douche selon la revendication 1 ou 2, **caractérisée en ce que** lesdites gouttières convergentes (30) sont sensiblement perpendiculaires à ladite gouttière périphérique (10).

4. Cabine de douche selon l'une quelconque des revendications 1 à 3, **caractérisée en ce que** lesdites gouttières convergentes (30) sont penchées vers le centre dudit bac (1).

5. Cabine de douche selon l'une quelconque des revendications 1 à 4, **caractérisée en ce que** ledit rebord (20) et ladite gouttière périphérique (10) s'étendent sur toute la périphérie dudit bac (1).

6. Cabine de douche selon l'une quelconque des revendications 1 à 5, **caractérisée en ce que** ledit bac (1) comporte au moins quatre gouttières convergentes (30).

7. Cabine de douche selon l'une quelconque des revendications 1 à 6, **caractérisée en ce que** ledit bac (1) a une forme arrondie.

8. Cabine de douche selon l'une quelconque des revendications 1 à 6, **caractérisée en ce que** ledit bac (1) a une forme polygonale.

## Patentansprüche

1. Duschkabine mit einer Wanne (1) und Wänden (40), wobei die Wanne (1) einen Umfangsrand (20), der entlang der Außenseiten (44) der Wände (40) hochläuft, und ein Rinnennetz, das in Bezug auf den Rand (20) zum Innenraum der Wanne (1) hin gelegen ist, umfasst, wobei der Rand (20) geeignet ist, das entlang der Außenseiten (44) sickernde Wasser aufzuhalten, und wobei das Rinnennetz geeignet ist, dieses Wasser zu sammeln und es zum Innenraum der Wanne (1) abzuleiten, wobei das Rinnennetz von einer Umfangsrinne (10), die an der Basis des Randes (20) gelegen und geeignet ist, das Wasser zu sammeln, sowie von konvergenten Rinnen (30), die die Umfangsrinne (10) und den Innenraum der Wanne (1) verbinden und die geeignet sind, das Wasser zum Innenraum der Wanne (1) hin abzuleiten, gebildet ist, wobei die Umfangsrinne (10) einen Innenrand (65) besitzt, wobei die Kabine **dadurch gekennzeichnet ist, dass** die Wände (40) auf der Oberseite (67) des Innenrandes (65) aufliegen, wobei der Rand (20) und das Rinnennetz mit der Wanne (1) geformt sind.

2. Duschkabine nach Anspruch 1, **dadurch gekennzeichnet, dass** der obere Innenrand (28) des Umfangsrandes (20) abgerundet ist.

3. Duschkabine nach Anspruch 1 oder 2, **dadurch gekennzeichnet, dass** die konvergenten Rinnen (30) zu der Umfangsrinne (10) im Wesentlichen senkrecht sind.

4. Duschkabine nach einem der Ansprüche 1 bis 3, **dadurch gekennzeichnet, dass** die konvergenten Rinnen (30) zum Mittelpunkt der Wanne (1) hin geneigt sind.

5. Duschkabine nach einem der Ansprüche 1 bis 4, **dadurch gekennzeichnet, dass** der Rand (20) und die Umfangsrinne (10) sich über den gesamten Umfang der Wanne (1) erstrecken.

6. Duschkabine nach einem der Ansprüche 1 bis 5, **dadurch gekennzeichnet, dass** die Wanne (1) wenigstens vier konvergente Rinnen (30) umfasst.

7. Duschkabine nach einem der Ansprüche 1 bis 6, **dadurch gekennzeichnet, dass** die Wanne (1) eine abgerundete Form aufweist.

8. Duschkabine nach einem der Ansprüche 1 bis 6, **dadurch gekennzeichnet, dass** die Wanne (1) eine polygonale Form aufweist.

## Claims

1. A shower stall comprising a pan (1) and walls (40), said pan (1) having a peripheral rim (20) that rises along the outside faces (44) of said walls (40), and a network of channels situated towards the inside of said pan (1) relative to said rim (20), said rim (20) being suitable for preventing water oozing along said outside faces (44), and the network of channels being suitable for collecting the water and draining it towards the inside of said pan (1), said network of channels being constituted by a peripheral channel (10) situated at the base of said rim (20) and suitable for collecting water, and by converging channels (30) connecting said peripheral channel (10) to the inside of said pan (1), and suitable for draining water towards the inside of said pan (1), said peripheral channel (10) possessing an inside rim (65), said stall being **characterized in that** said walls (40) rest on the top face (67) of said inside rim (65), said rim (20) and said network of channels being molded together with said pan (1).

2. A shower stall according to claim 1, **characterized in that** the top inside edge (28) of the peripheral rim (20) is rounded.

3. A shower stall according to claim 1 or claim 2, **characterized in that** said converging channels (30) are substantially perpendicular to said peripheral channel (10).

4. A shower stall according to any one of claims 1 to 3, **characterized in that** said converging channels (30) slope towards the center of said pan (1).

5. A shower stall according to any one of claims 1 to 4, **characterized in that** said rim (20) and said peripheral channel (10) extend over the entire periphery of said pan (1).

6. A shower stall according to any one of claims 1 to 5, **characterized in that** said pan (1) includes at least four converging channels (30).

7. A shower stall according to any one of claims 1 to 6, **characterized in that** said pan (1) is of rounded shape.

8. A shower stall according to any one of claims 1 to 6, **characterized in that** said pan (1) is of polygonal shape.
